# EUROPÄISCHE PATENTSCHRIFT

(11) **EP 4 288 627 B1**
(45) Veröffentlichungstag und Bekanntmachung des Hinweises auf die Patenterteilung: **23.10.2024**
(21) Anmeldenummer: 22710084.9
(22) Anmeldetag: 03.03.2022
(51) Int. Cl.: E05B 27/00, E05B 9/04

(54) **SCHLOSSKÖRPER, STIFTSCHLOSS UND BEFEHLSGERÄT**
LOCK BODY, PIN LOCK AND COMMAND DEVICE
CORPS DE SERRURE, SERRURE À GOUPILLES ET APPAREIL DE COMMANDE

(30) Priorität: 08.03.2021 DE 102021202192
(43) Veröffentlichungstag der Anmeldung: 13.12.2023
(73) Patentinhaber: Siemens Aktiengesellschaft, 80333 München (DE)
(72) Erfinder: BAUMANN, Christian, 92269 Fensterbach (DE); FAURIE, Jean Jacques, 90489 Nürnberg (DE)
(74) Vertreter: Siemens Patent Attorneys
(86) Internationale Anmeldenummer: PCT/EP2022/055429
(87) Internationale Veröffentlichungsnummer: WO 2022/189259

(56) Entgegenhaltungen:
- CH-A- 526 709
- CN-A- 106 013 979
- DE-A1- 3 134 471
- GB-A- 2 055 949
- US-A- 1 487 307
- US-A- 2 122 478

## Beschreibung

Die Erfindung betrifft einen Schlosskörper für ein Stiftschloss, beispielsweise ein Zylinderschloss oder ein Bohrmuldenschloss. Weiterhin betrifft die Erfindung ein Stiftschloss mit einem derartigen Schlosskörper sowie ein Befehlsgerät, beispielsweise einen Drucktaster oder Wahlschalter, für eine Maschine oder elektrische Anlage, mit einem derartigen Stiftschloss.

Ein Stiftschloss besteht im Wesentlichen aus einem Schlosskörper sowie einem in einer Bohrung des Schlosskörpers drehbaren Zylinder. Der Zylinder weist eine Anzahl radialer Bohrungen auf, welche in einer radialen Ebene des Zylinders liegen, am Umfang des Zylinders enden und in einen Schlüsselkanal münden. Im Schlosskörper des Stiftschlosses ist eine zu den radialen Bohrungen korrespondierend angeordnete Anzahl an Bohrungen ausgebildet, welche in einer vordefinierten Winkelstellung des Zylinders jeweils eine Verlängerung der radialen Bohrungen in dem Zylinder bilden. In diesen Bohrungen des Schlosskörpers sowie des Zylinders sind Sperrstifte - Schlosskörperstifte und Zylinderstifte - aufgenommen, welche durch Federn in Richtung des Zylinders gedrückt werden. Die Länge der einzelnen Stifte ist dabei so bemessen, dass beim Einführen eines codierten Schlüssels in den Schlüsselkanal in der vordefinierten Winkelstellung die Berührungsflächen der Zylinderstifte und der entsprechenden Schlosskörperstifte sich in der Mantelfläche des Zylinders befinden. Der prinzipielle Aufbau eines derartigen Stiftschlosses ist beispielsweise aus der US-Patentschrift US 1,593,513 vorbekannt.

Ebenso offenbaren die Druckschriften GB 2 055 949 A,
US 2,122,478 A, US 1,487,307 A, CH 526 709 A sowie
DE 31 34 471 A1 jeweils ein mehrteiliges Stiftschloss mit einem Grundkörper sowie einem am Grundkörper montierten Gefache zur Aufnahme von Federn und Sperrstiften. Ferner ist in der Offenlegungsschrift DE 26 13 605 A1 ein mehrteilig ausgebildeter Schlosskörper, aufweisend einen Grundkörper sowie zwei Gefache mit jeweils einer Bohrungsreihe offenbart.

Derartige Stiftschlösser können für unterschiedlichste Anwendungsfälle eingesetzt werden. Einige Anwendungen verwenden Stiftschlösser, um unterschiedliche Stellungen oder Positionen, beispielsweise einer Mechanik oder eines Schalters, durch Abziehen des Schlüssels gegen ein beabsichtigtes oder unbeabsichtigtes Verstellen der betreffenden Position zu sichern. Für diese Anwendungen ist es daher erforderlich, dass der Schlüssel unter verschiedenen, vordefinierten Winkelstellungen abgezogen werden kann. Zur Realisierung mehrerer derartiger Schlüsselabzugsstellungen, d.h. mehrerer vordefinierter Winkelstellungen des Zylinders, unter denen der Schlüssel abgezogen werden kann, sind entsprechend mehrere Reihen radialer Bohrungen im Schlosskörper bzw. im Zylinder zur Aufnahme von Stiften und Federn erforderlich. Die Herstellung eines derartigen Schlosskörpers, welche in der Regel als Dreh- oder Bohrteil, vorzugsweise aus Messing, erfolgt, gestaltet sich - insbesondere für Anwendungen mit mehreren Schlüsselabzugsstellungen - als vergleichsweise aufwändig.

Es ist deshalb die Aufgabe der vorliegenden Erfindung, einen alternativen Schlosskörper, ein entsprechendes Stiftschloss sowie ein entsprechendes Befehlsgerät bereitzustellen, welche sich durch eine vereinfachte - und damit kostengünstigere - Herstellung auszeichnen.

Diese Aufgabe wird erfindungsgemäß durch den Schlosskörper, das Stiftschloss sowie das Befehlsgerät gemäß den unabhängigen Ansprüchen gelöst. Vorteilhafte Ausgestaltungen des erfindungsgemäßen Schlosskörpers, des Stiftschlosses sowie des Befehlsgerätes sind Gegenstand der abhängigen Ansprüche.

Der erfindungsgemäße Schlosskörper für ein Stiftschloss ist mehrteilig ausgebildet und weist einen Grundkörper sowie ein am Grundkörper montiertes Gefache mit einer Mehrzahl an Bohrungen zur Aufnahme von Federn und Sperrstiften auf. Das Gefache weist dabei zumindest zwei Reihen an Bohrungen auf, wobei durch jede der Bohrungsreihen eine Schlüsselabzugsstellung des Stiftschlosses 1 definiert ist.

Durch die mechanische Aufteilung des Schlosskörpers in den Grundkörper sowie das Gefache wird eine einfachere und kostengünstigere Herstellung ermöglicht, da der Schlosskörper nun nicht mehr aufwändig aus einem Vollmaterial, beispielsweise Messing, herausgearbeitet werden muss, sondern stattdessen kostengünstigere Herstellverfahren eingesetzt werden können. Die Bohrungen einer Bohrungsreihe sind dabei in der Längsrichtung hintereinander angeordnet; die einzelnen Bohrungsreihen sind in Umfangsrichtung in vordefinierten Winkelstellungen zueinander versetzt angeordnet. Jede der zumindest zwei Bohrungsreihen dient dabei der Realisierung einer eigenen Schlüsselabzugsstellung.

In einer vorteilhaften Weiterbildung des Schlosskörpers ist das Gefache durch Verschieben in einer Längsrichtung mit den Grundkörper verbindbar.

Zur Montage am Grundkörper wird das Gefache in Längsrichtung, welche der Schlüsselabzugsrichtung des Stiftschlosses entspricht, auf den Grundkörper aufgeschoben, beispielsweise mittels eine Schwalbenschwanzführung oder dergleichen. Die Finale Position des Gefaches am Grundkörper kann dabei durch eine Rastverbindung festgelegt sein.

In einer weiteren vorteilhaften Weiterbildung des Schlosskörpers sind der Grundkörper und das Gefache aus unterschiedlichem Material gebildet.

Hieraus ergibt sich der Vorteil, dass die für die einzelnen Bauteile verwendeten Materialien an die mechanischen Anforderungen des jeweiligen Bauteils - beispielsweise Härte, Zähigkeit, Abriebfestigkeit, etc. - anpassbar sind. Als Materialien für den Schlosskörper sowie das Gefache kommen dabei sowohl Metalle und Metall-Legierungen als auch Kunststoffe in Betracht.

In einer weiteren vorteilhaften Weiterbildung des Schlosskörpers sind der Grundkörper und/oder das Gefache mit Hilfe eines Spritzgussverfahrens oder eines additiven Fertigungsverfahrens herstellbar.

Die Herstellung des Schlosskörpers im Metall- oder Kunststoff-Spritzgussverfahren oder mit Hilfe eines additiven Fertigungsverfahrens stellt gegenüber dem herkömmlichen Herstellungsverfahren, bei dem der Schlosskörper aus einem Vollmaterial-Rohling mittels abtragender Verfahren, beispielsweise Bohren, Fräsen, etc. herausgearbeitet wird, insbesondere bei höheren Stückzahlen einen erheblichen Kostenvorteil dar. Beide Verfahrensarten - sowohl Spritzgussverfahren als auch additive Fertigungsverfahren - sind dabei sowohl für metallische als auch für nicht-metallische Werkstoffe, beispielsweise Kunststoffe oder Kunstharze, einsetzbar.

In einer weiteren vorteilhaften Weiterbildung ist der Schlosskörper rohrförmig gestaltet, wobei das Gefache als Ring-Sektor des rohrförmigen Schlosskörpers gestaltet ist.

Unter dem Begriff "Ring-Sektor" ist ein Umfangsabschnitt des rohrförmigen Schlosskörpers zu verstehen. Dabei können sowohl das Gefache als auch der Grundkörper als Ringsektor ausgebildet sein.

In einer weiteren vorteilhaften Weiterbildung des Schlosskörpers ist auch der Grundkörper als Ring-Sektor gestaltet.

In einer weiteren vorteilhaften Weiterbildung weist der Schlosskörper eine Hülse aufweist, welche den Grundkörper sowie das Gefache zumindest abschnittsweise umschließt.

Da die Hülse das Gefache an der Außenseite nach außen hin umschließt, können die im Gefache angeordneten Bohrungen zur Aufnahme der Federn und Sperrstifte als Durchgangsbohrungen ausgebildet sein. Die von der Innenseite aus auszuführenden Sacklochbohrungen können somit durch von der Außenseite aus auszuführenden Durchgangsbohrungen ersetzt werden. Durch den Wechsel der Bearbeitungsseite (von der Innenseite zur Außenseite) können auch Bohrungen mehrerer Bohrungenreihen parallel ausgeführt werden, was zuvor wegen Kollision der Werkzeuge nicht möglich war. Die Herstellkosten können dadurch weiter reduziert werden.

In einer weiteren vorteilhaften Weiterbildung des Schlosskörpers ist die Hülse einstückig mit dem Grundkörper verbunden.

Insbesondere bei Einsatz eines additiven Fertigungsverfahrens können durch die einstückige Gestaltung von Grundkörper und Hülse der Montageaufwand - und damit die Herstellkosten - weiter reduziert werden.

Das erfindungsgemäße Stiftschloss weist einen mehrteiligen Schlosskörper der vorstehend beschriebenen Art sowie einen in dem Schlosskörper aufgenommenen und mit diesem mechanisch gekoppelten Schlosskern (4) auf.

Hinsichtlich der Vorteile des erfindungsgemäßen Stiftschlosses wird auf die vorstehenden Ausführungen zu den Vorteilen des erfindungsgemäßen Schlosskörpers verwiesen.

Das erfindungsgemäße Befehlsgerät - beispielsweise ein Drucktaster, Schlüsselschalter oder Wahlschalter - für eine Maschine oder elektrische Anlage, weist ein Stiftschloss mit einem mehrteiligen Schlosskörper der vorstehend beschriebenen Art sowie zumindest einem Kontaktelement, welches bei einer vordefinierten Winkelstellung des Schlosskerns (4) kontaktierbar ist, auf.

Befehlsgeräte kommen bei Maschinen oder elektrischen Anlagen zum Einsatz und dienen als Bediengeräte - beispielsweise als Drucktaster oder Wahlschalter - um auf die Steuerung der Maschine oder elektrischen Anlage einzuwirken. Hierzu weist das Befehlsgerät ein oder mehrere Kontakt- oder Schaltelemente auf, welche mit der Steuerung der Maschine oder elektrischen Anlage elektrisch leitend verbunden sind. Derartige Befehlsgeräte werden in Schalttafeln, Bedientableaus, Schaltschranktüren oder Gehäusedeckeln der Maschine oder elektrischen Anlage montiert. Das Befehlsgerät kann dabei als Schlüsselschalter ausgebildet sein, d.h. das Befehlsgerät weist ein mechanisches Schloss, beispielsweise ein Stiftschloss, auf, um die Schalterstellung des Befehlsgerätes durch Abziehen des Schlüssels zu arretieren, um Fehlbedienungen - beispielsweise im Rahmen von Wartungs- oder Reparaturarbeiten - zu vermeiden oder ein unbefugtes Betätigen des Befehlsgerätes, welches beispielsweise zu einem unbefugten Ausschalten der Maschine oder elektrischen Anlage führen würde - zu verhindern. Hinsichtlich der weiteren Vorteile des erfindungsgemäßen Befehlsgerätes wird auf die vorstehenden Ausführungen zu den Vorteilen des erfindungsgemäßen Stiftschlosses bzw. des erfindungsgemäßen Schlosskörpers verwiesen.

Im Folgenden wird ein Ausführungsbeispiel des erfindungsgemäßen Schlosskörpers für ein Stiftschloss unter Bezug auf die beigefügten Figuren näher erläutert. In den Figuren sind:
- Figuren 1 und 2: schematische Darstellungen zum prinzipiellen Aufbau eines Stiftschlosses;
- Figuren 3 und 4: schematische Darstellungen eines aus dem Stand der Technik vorbekannten Schlosskörpers;
- Figuren 5 bis 7: schematische Darstellungen des erfindungsgemäßen Schlosskörpers.

In den verschiedenen Figuren der Zeichnung sind gleiche Teile stets mit dem gleichen Bezugszeichen versehen. Die Beschreibung gilt für alle Zeichnungsfiguren, in denen das entsprechende Teil ebenfalls zu erkennen ist.

In den Figuren 1 und 2 ist der prinzipielle Aufbau eines Stiftschlosses 1 in verschiedenen Ansichten schematisch dargestellt. Figur 1 zeigt eine perspektivische Darstellung eines derartigen Stiftschlosses 1, Figur 2 eine hierzu perspektivische Schnittdarstellung. Das Stiftschloss 1 weist einen im Wesentlichen zylindrischen Schlosskörper 2 sowie einen zylindrischen Schlosskern 4 auf, welcher in einer in einer Längsrichtung L ausgeführten axialen Mittelbohrung 3 (siehe Fig.3) des Schlosskörpers 2 eingesteckt und drehbar gelagert ist. Der Schlosskern 4 weist einen Schlüsselkanal 8 auf, welcher in Längsrichtung L verläuft und zum Einführen eines Schlüssels (nicht dargestellt) dient.

Weiterhin weist der Schlosskörper 2 mehrere in einer radialen Richtung R verlaufende, in Reihen angeordnete Radialbohrungen 5 auf. Mehrere dieser in der Längsrichtung L nebeneinander angeordneten und voneinander beabstandeten Radialbohrungen 5 sind dabei zu einer Bohrungsreihe 6 zusammengefasst. Mehrere Bohrungsreihen 6 sind in einer Umfangsrichtung des Schlosskörpers 2 nebeneinander angeordnet und in einem vordefinierten Abstand voneinander beabstandet. Durch jede der Bohrungsreihen 6 ist dabei eine Schlüsselabzugsstellung des Stiftschlosses 1 festgelegt.

Die Radialbohrungen 5 sind dabei exakt radial zu einer Mittelachse M des Schlosskörpers 2 verlaufend, die auch die Mittelachse M des Schlosskerns 4 ist, ausgeführt. Die einzelnen Radialbohrungen 5 gehen über die Mittelachse M hinaus, durchdringen die Mittelbohrung 3 und enden jeweils als zugeordnete Sacklochbohrung 5-2 in der gegenüberliegenden Zylinderwand des Schlosskörpers 2. Jede der Radialbohrungen 5 besteht somit aus einer Durchgangsbohrung 5-1, welche von einer Außenseite des Schlosskörpers 4 bis zur Mittelbohrung 3 reicht, sowie der dazugehörigen Sacklochbohrung 5-2. Diese Sacklochbohrungen 5-2 dienen zur Aufnahme von Federn und Sperrstiften (nicht dargestellt) des Stiftschlosses 1.

Im dargestellten Ausführungsbeispiel weist der Schlosskörper 2 drei Bohrungsreihen 6 auf, wobei die mittlere Bohrungsreihe aus fünf Radialbohrungen 5, die beiden äußeren Bohrungsreihen 6 hingegen nur aus vier Radialbohrungen 5 bestehen. Dabei dienen jeweils vier der Sacklochbohrung 5-2 einer Bohrungsreihe 6 zur Aufnahme der Federn und Sperrstifte des Stiftschlosses 1, die fünfte Sacklochbohrung 5-2 der mittleren Bohrungsreihe hingegen dient der Aufnahme eines Arretierelements, welches im vorliegenden Ausführungsbeispiel als Sicherungsstift 9 ausgebildet ist. Mit Hilfe des Sicherungsstifts 9 ist der Schlosskern 4 im Schlosskörper 2 gegen Demontage gesichert. Die Ausführung des Arretierelements als Sicherungsstift 9 ist jedoch nur beispielhaft zu verstehen und nicht erfindungswesentlich.

Der Schlosskern 4 weist ebenfalls eine Bohrungsreihe mit vier Kernbohrungen 7 auf, welche ebenfalls radial zur Mittelachse M verlaufen und in den Schlüsselkanal 8 münden. Ist der Schlosskern 4 in den Schlosskörper 2 eingesteckt, so fluchten in einer vordefinierten Winkelstellung des Schlosskerns 4 die darin ausgebildeten Kernbohrungen 7 mit den im Schlosskörper 2 ausgebildeten Sacklochbohrungen 5-2. Bei der Montage werden zunächst die Federn und anschließend die Sperrstifte - Schlosskörperstifte und Zylinderstifte - in die Sacklochbohrungen 5-2 gesteckt, wobei die Sperrstifte durch die Federn in Richtung des Schlosskerns 4 gedrückt werden. Wird der Schlosskern 4 ist eine der vordefinierten Winkelstellungen verbracht, so werden die Sperrstifte in die ihnen zugegeordneten, im Schlosskern 4 ausgebildeten Kernbohrungen 7 gedrückt. Die Länge der einzelnen Sperrstifte ist dabei so bemessen, dass beim Einführen eines codierten Schlüssels in den Schlüsselkanal 8 in den vordefinierten Winkelstellungen die Berührungsflächen der Zylinderstifte und der entsprechenden Schlosskörperstifte sich in der Zylindermantelfläche des Schlosskerns 4 befinden, so dass der Schlosskern 4 gegenüber dem Schlosskörper 2 gedreht werden kann.

Die Figuren 3 und 4 zeigen weitere schematische Darstellungen des aus dem Stand der Technik vorbekannten Schlosskörpers 2. In Figur 3 ist der Schlosskörper 2 perspektivisch dargestellt, Figur 4 zeigt hierzu einen weiteren Schnitt durch den Schlosskörper 2, wobei die Schnittebene orthogonal zur Längsrichtung L orientiert ist. Anhand dieser Darstellungen wird im Folgenden der Herstellungsprozess dieses Schlosskörpers 2 mit einer oder mehreren Schlüsselabzugsstellungen verdeutlicht.

Als Rohling für den Schlosskörper 2 wird in der Regel ein Stangen-Vollmaterial, beispielsweise eine Kupferlegierung wie Messing oder eine Eisenlegierung, verwendet, welches zunächst auf die erforderliche Länge abgelängt wird. Anschließend wird der Rohling auf den vorgegebenen Außendurchmesser abgedreht sowie die Längsrichtung L verlaufende Mittelbohrung 3 gefertigt. Im Anschluss werden entsprechend der Anzahl der Abzugsstellungen die Radialbohrungen 5 hergestellt. Jede der Radialbohrungen 5 besteht dabei aus der Durchgangsbohrung 5-1 sowie der in der gegenüberliegenden Zylinderwand des Schlosskörpers 2 angeordneten, zugeordneten Sacklochbohrung 5-2.

Die Radialbohrungen 5 einer Bohrungsreihe 6 müssen dabei nicht zwingend nacheinander, d.h. zeitlich aufeinander folgend, angefertigt werden. Bei Verwendung eines geeigneten Bohrwerkzeugs ist es ebenso möglich, mehrere oder alle Radialbohrungen 5 einer Bohrungsreihe 6 zeitlich parallel, d.h. gleichzeitig, zu erzeugen. Radialbohrungen 5 mehrerer Bohrungsreihen 6 können jedoch nicht gleichzeitig hergestellt werden, da die Bohrwerkzeuge im Bereich der Mittelbohrung 3, genauer im Bereich der Mittelachse M, miteinander kollidieren würden. Dies wird auch durch die Schnittdarstellung gemäß Figur 4 deutlich, wobei der Schnitt so gewählt ist, dass die Schnittebene durch die in radialer Richtung R verlaufenden Bohrkanäle der einzelnen Radialbohrungen 5 der drei Bohrungsreihen 6 geht.

In den Figuren 5 bis 7 ist der erfindungsgemäße Schlosskörper 10 in verschiedenen Ansichten schematisch dargestellt. Dabei sind in den Figuren 5 und 6 sind dabei wesentliche Einzelteile des Schlosskörpers 10 in perspektivischer Ansicht dargestellt. Figur 7 zeigt - ebenfalls in perspektivischer Ansicht - den aus den Einzelteilen montierten Schlosskörper 10.

Der erfindungsgemäße Schlosskörper 10 ist somit mehrteilig ausgebildet und weist einen Grundkörper 11 sowie ein am Grundkörper 11 montierbares Gefache 12 auf. Der Schlosskörper 10 ist dabei rohr- oder hohlzylinderförmig ausgebildet, wobei das Gefache 12 als Ring-Sektor des rohr- oder hohlzylinderförmig Schlosskörpers 10 gestaltet ist und sich mit dem ebenfalls als Ring-Sektor gestalten Grundkörpers 11 zu dem rohr- oder hohlzylinderförmigen Schlosskörper 10 ergänzt.

In dem Gefache 12 ist eine Mehrzahl an Bohrungen 13 ausgebildet, welche dazu dienen, Federn und Sperrstifte eines Stiftschlosses aufzunehmen. In dem in den Figuren 5 bis 7 dargestellten Beispiel sind die Bohrungen 13 zu drei Bohrungsreihen gruppiert, wobei durch jede der Bohrungsreihen eine Schlüsselabzugsstellung des Stiftschlosses 1 definiert ist. Aufgrund der mehrteiligen Ausführung des Schlosskörpers 10 ist eine Kollision der Bohrwerkzeuge, wie sie bei der Herstellung der Radialbohrungen 5 auftreten würde, vermeidbar. Auch ist zur Herstellung der Bohrungen 13 für die Aufnahme der Federn und Sperrstifte keine Durchgangsbohrung im Grundkörper 11 erforderlich.

Im dargestellten Ausführungsbeispiel weist der Schlosskörper 10 eine Hülse 14 auf, welche an den Grundkörper 11 angeformt sein kann, aber nicht zwingend daran angeformt sein muss. Es ist ebenso möglich, die Hülse 14 als eigenständiges Bauteil vorzusehen, welches mit dem Grundkörper 11 mechanisch oder chemisch verbindbar ist. Zur Verbindung mit dem Grundkörper 11 weist das Gefache 12 an seiner Außenseite zwei Nuten (nicht dargestellt) auf, welche hinsichtlich ihrer Geometrie und räumlichen Lagen mit zwei an einer Innenseite der Hülse 14 angeordneten Stegen 15 korrespondieren, so dass das Gefache 12 durch Aufschieben in der Längsrichtung L mit dem Grundkörper 11 mechanisch verbindbar ist.

Für den Fall, dass der Schlosskörper 10 keine Hülse 14 aufweist, wären die Nuten und Stege an Berührungsflächen 16 des Grundkörpers 11 und des Gefaches 12 vorzusehen. Die Verwendung einer Hülse 14 hat ferner den Vorteil, dass die Bohrungen 13 nicht mehr als Sackloch ausgeführt sein müssen, sondern auch als Durchgangsbohrungen ausgeführt sein können, da sich die in den Bohrungen aufzunehmenden Federn an der Innenseite der Hülse 14 abstützen können.

Der im Zusammenhang mit der Beschreibung des erfindungsgemäßen Schlosskörpers 10 verwendete Begriff der "Bohrung 13" impliziert nicht zwangsläufig, dass diese Bohrung auch durch Bohren hergestellt sein muss. Denn aufgrund der mehrteiligen Ausbildung des Schlosskörpers 10 ist es möglich, andere, effizientere Fertigungsverfahren als Bohren und Drehen - beispielsweise Metall- oder Kunststoff-Spritzgussverfahren, aber auch additive Fertigungsverfahren - zur Herstellung des Grundkörpers 11 sowie des Gefaches 12 - inklusive der darin ausgebildeten Bohrungen 13 - einzusetzen. Ferner können für den Grundkörper 11 sowie das Gefache 12 unterschiedliche, funktionsspezifische Materialen verwendet werden, welche den Anforderungen an das jeweilige Bauteil - beispielsweise hinsichtlich Stabilität oder Verschleißfestigkeit - bestmöglich gerecht werden.

### Bezugszeichenliste:

- 1: Stiftschloss
- 2: Schlosskörper
- 3: Mittelbohrung
- 4: Schlosskern
- 5: Radialbohrung
5-1 Durchgangsbohrung
5-2 Sacklochbohrung
- 6: Bohrungsreihe
- 7: Kernbohrung
- 8: Schlüsselkanal
- 9: Arretierelement / Sicherungsstift
- 10: Schlosskörper
- 11: Grundkörper
- 12: Gefache
- 13: Bohrung
- 14: Hülse
- 15: Steg
- 16: Berührungsfläche

- L: Längsrichtung
- M: Mittelachse
- R: radiale Richtung

## Patentansprüche

1. Schlosskörper (10) für ein Stiftschloss (1),
mit einem mehrteilig ausgebildeten Schlosskörper (10), aufweisend einen Grundkörper (11) sowie ein am Grundkörper (11) montiertes Gefache (12) mit einer Mehrzahl an Bohrungen (13) zur Aufnahme von Federn und Sperrstiften, wobei das Gefache zumindest zwei Reihen an Bohrungen (13) aufweist,
**dadurch gekennzeichnet,**
**dass** durch jede der Bohrungsreihen eine Schlüsselabzugsstellung des Stiftschlosses 1 definiert ist.

2. Schlosskörper (10) nach Anspruch 1,
**dadurch gekennzeichnet,**
**dass** wobei das Gefache (12) durch Verschieben in einer Längsrichtung (L) mit den Grundkörper (11) verbindbar ist.

3. Schlosskörper (10) nach einem der vorherigen Ansprüche,
**dadurch gekennzeichnet,**
**dass** der Grundkörper (11) und das Gefache (12) aus unterschiedlichem Material gebildet sind.

4. Schlosskörper (10) nach einem der vorherigen Ansprüche,
**dadurch gekennzeichnet,**
**dass** der Grundkörper (11) und/oder das Gefache (12) mit Hilfe eines Spritzgussverfahrens oder eines additiven Fertigungsverfahrens herstellbar sind.

5. Schlosskörper (10) nach einem der vorherigen Ansprüche,
**dadurch gekennzeichnet,**
**dass** der Schlosskörper (10) rohrförmig gestaltet ist, wobei das Gefache (12) als Ring-Sektor des rohrförmigen Schlosskörpers (10) gestaltet ist.

6. Schlosskörper (10) nach Anspruch 5,
**dadurch gekennzeichnet,**
**dass** auch der Grundkörper (11) als Ring-Sektor gestaltet ist.

7. Schlosskörper (10) nach einem der vorherigen Ansprüche,
**dadurch gekennzeichnet,**
**dass** der Schlosskörper (10) eine Hülse (14) aufweist, welche den Grundkörper (11) sowie das Gefache (12) zumindest abschnittsweise umschließt.

8. Schlosskörper (10) nach Anspruch 7,
**dadurch gekennzeichnet,**
**dass** die Hülse (14) einstückig mit dem Grundkörper (11) verbunden ist.

9. Stiftschloss (1), welches einem nach einem der Ansprüche 1 bis 8 gebildeten, mehrteiligen Schlosskörper (10) sowie einen in dem Schlosskörper (10) aufgenommenen und mit diesem mechanisch gekoppelten Schlosskern (4) aufweist.

10. Befehlsgerät, beispielsweise Schlüsselschalter, Drucktaster oder Wahlschalter, für eine Maschine oder elektrische Anlage, mit einem gemäß Anspruch 9 ausgebildeten Stiftschloss (1) sowie zumindest einem Kontaktelement, welches bei einer vordefinierten Winkelstellung des Schlosskerns (4) kontaktierbar ist.

## Claims

1. Lock body (10) for a pin lock (1),
having a lock body (10) of multipart design, comprising a main body (11) and a divider (12), mounted on the main body (11), with a plurality of bores (13) for receiving springs and locking pins, wherein the divider has at least two rows of bores (13),
**characterized**
**in that** a key withdrawal position of the pin lock (1) is defined by each of the bore rows.

2. Lock body (10) according to Claim 1,
**characterized**
**in that** the divider (12) can be connected to the main body (11) by being displaced in a longitudinal direction (L).

3. Lock body (10) according to either of the preceding claims, **characterized**
**in that** the main body (11) and the divider (12) are formed from different materials.

4. Lock body (10) according to one of the preceding claims,
**characterized**
**in that** the main body (11) and/or the divider (12) can be produced by means of an injection molding method or an additive manufacturing method.

5. Lock body (10) according to one of the preceding claims,
**characterized**
**in that** the lock body (10) is configured to be tubular, wherein the divider (12) is configured as a ring sector of the tubular lock body (10).

6. Lock body (10) according to Claim 5,
**characterized**
**in that** the main body (11) is also configured as a ring sector.

7. Lock body (10) according to one of the preceding claims,
**characterized**
**in that** the lock body (10) has a sleeve (14) which at least partially encloses the main body (11) and the divider (12).

8. Lock body (10) according to Claim 7,
**characterized**
**in that** the sleeve (14) is connected in one piece to the main body (11).

9. Pin lock (1) which has a multipart lock body (10), formed according to one of Claims 1 to 8, and a lock core (4) which is received in and mechanically coupled to the lock body (10).

10. Command device, for example key switch, pushbutton or selector switch, for a machine or electrical system, having a pin lock (1), formed according to Claim 9, and at least one contact element which can be contacted in a predefined angular position of the lock core (4).

## Revendications

1. Corps de serrure (10) pour une serrure à goupilles (1), avec un corps de serrure (10) réalisé en plusieurs parties, présentant un corps de base (11) ainsi qu'un compartiment (12) monté sur le corps de base (11) avec un nombre multiple de perçages (13) pour la réception de ressorts et de goupilles de blocage, dans lequel le compartiment présente au moins deux rangées de perçages (13),
**caractérisé en ce qu'**une position de retrait de la clé de la serrure à goupilles (1) est définie par chacune des rangées de perçages.

2. Corps de serrure (10) selon la revendication 1, **caractérisé en ce que** le compartiment (12) peut être relié au corps de base (11) par déplacement dans une direction longitudinale (L).

3. Corps de serrure (10) selon l'une des revendications précédentes, **caractérisé en ce que** le corps de base (11) et le compartiment (12) sont formés d'un matériau différent.

4. Corps de serrure (10) selon l'une des revendications précédentes, **caractérisé en ce que** le corps de base (11) et/ou le compartiment (12) peuvent être fabriqués à l'aide d'un procédé de moulage par injection ou d'un procédé de fabrication additive.

5. Corps de serrure (10) selon l'une des revendications précédentes, **caractérisé en ce que** le corps de serrure (10) est de forme tubulaire, dans lequel le compartiment (12) est conçu comme un secteur annulaire du corps de serrure (10) tubulaire.

6. Corps de serrure (10) selon la revendication 5, **caractérisé en ce que** le corps de base (11) est également conçu comme un secteur annulaire.

7. Corps de serrure (10) selon l'une des revendications précédentes, **caractérisé en ce que** le corps de serrure (10) présente une douille (14) qui entoure au moins par sections le corps de base (11) ainsi que le compartiment (12).

8. Corps de serrure (10) selon la revendication 7, **caractérisé en ce que** la douille (14) est reliée d'un seul tenant au corps de base (11).

9. Serrure à goupilles (1) qui présente un corps de serrure (10) en plusieurs parties, formé selon l'une des revendications 1 à 8, ainsi qu'un coeur de serrure (4) logé dans le corps de serrure (10) et couplé mécaniquement à celui-ci.

10. Appareil de commande, par exemple une serrure à clé, un bouton-poussoir ou un sélecteur, pour une machine ou une installation électrique, comprenant une serrure à goupilles (1) réalisée selon la revendication 9 ainsi qu'au moins un élément de contact qui peut être mis en contact dans une position angulaire prédéfinie du coeur de serrure(4).
